# EUROPÄISCHE PATENTSCHRIFT

(11) **EP 3 125 370 B1**
(45) Veröffentlichungstag und Bekanntmachung des Hinweises auf die Patenterteilung: **27.02.2019**
(21) Anmeldenummer: 15178525.0
(22) Anmeldetag: 27.07.2015
(51) Int. Cl.: H01R 4/48

(54) **NETZTEIL MIT SCHWENKBARER HEBELKLEMME**
POWER SUPPLY WITH PIVOTABLE LEVER TERMINAL
BLOC D'ALIMENTATION AYANT UN BORNIER AVEC UN LEVIER PIVOTANT

(43) Veröffentlichungstag der Anmeldung: 01.02.2017
(73) Patentinhaber: COMATEC CONSULTING S.R.L., 06132 San Andrea delle Fratte (IT)
(72) Erfinder: LELY, Giancarlo, 06132 Perugia (IT)
(74) Vertreter: Manitz Finsterwald Patentanwälte PartmbB

(56) Entgegenhaltungen:
- EP-A1- 0 915 537
- EP-A1- 1 178 574
- EP-A1- 1 865 578
- EP-A2- 1 237 269
- WO-A1-01/82419
- DE-B3-102013 109 875
- DE-U1- 20 206 763
- "POWER SUPPLY FOR TRUNKING BOXES UNTERPUTZSTROMVERSORGUNG ALIMENTATION EN MINIATURE POUR BOITES DE DERIVATION FUENTE DE ALIMENTACIÓN EN MINIATURA PARA CAJAS DE DERIVACIÓN ALIMENTATORE IN MINIATURA PER SCATOLE DI DERIVAZIONE", , 9. März 2010 (2010-03-09), XP55239928, Gefunden im Internet: URL:http://www.comatec-hitech.com/files/95 /files/702_otf1212_0515.pdf [gefunden am 2016-01-11]

## Beschreibung

Die vorliegende Erfindung betrifft ein Netzteil mit einem Gehäuse und wenigstens einer elektrischen Anschlussklemme, welche zum Anschließen von Primär- und/oder Sekundärleitern an das Netzteil dient. Ein derartiges Netzteil ist grundsätzlich bekannt und umfasst typischerweise einen Transformator, der eine über die Primärleiter angelegte Wechselspannung in eine niedrigere Spannung transformiert, welche über die Sekundärleiter abgegriffen wird. Zusätzlich kann das Netzteil elektrische Schaltungen umfassen, welche eine Gleichrichtung und/oder eine Stabilisierung der transformierten Spannung realisieren. Beispielsweise kann das Netzteil eine Netzspannung von 230 V mit einer Frequenz von 50 Hz in eine stabilisierte Gleichspannung von 12 V umwandeln.

Zum Anschließen eines Leiters an die Anschlussklemme muss das betreffende Leiterende an der Anschlussklemme derart befestigt werden, dass ein unbeabsichtigtes Lösen des Leiters von der Anschlussklemme verhindert und eine elektrische Kontaktierung des Leiters sichergestellt ist. Hierzu wird herkömmlicherweise eine innerhalb des Gehäuses angeordnete Schraubklemme verwendet, wobei eine Schraube durch eine Öffnung des Gehäuses hindurch gedreht wird, um ein in die Anschlussklemme eingeführtes Leiterende an der Anschlussklemme zu fixieren. Ein solches Anschließen eines Leiters wird von manchen Installateuren als mühsam empfunden, da das erforderliche Halten des Leiters und des Gehäuses einerseits sowie das zeitgleiche Drehen der Schraube mittels eines Schraubenziehers andererseits besondere manuelle Fähigkeiten erfordern.

Als Alternative zu einer Schraubklemme kann eine Federklemme verwendet werden, welche ein vereinfachtes Anschließen des Leiters durch manuelle Betätigung eines zugeordneten Hebels erlaubt. Eine Federklemme ist gegenüber einer Schraubklemme allerdings insofern nachteilig, als dass diese mehr Platz erfordert. Dieser Aspekt ist insbesondere dann von Bedeutung, wenn das Netzteil vorbestimmte Ausmaße nicht überschreiten darf, beispielsweise wenn das Netzteil in einer normierten Unterputzdose montiert werden soll.

Darüber hinaus ist das Risiko eines unerwünschten Lösens eines angeschlossenen Leiters bei einer Federklemme im Vergleich zu einer Schraubklemme erhöht, da die Betätigungstaste einer Federklemme - insbesondere wenn diese von außerhalb des Gehäuses zugänglich ist - verhältnismäßig leicht unbeabsichtigt gelöst werden kann, z.B. während der Montage des Gehäuses.

Aus der EP 1 865 578 A1 und der DE 10 2013 109 875 B3 sind jeweils elektrische Installationsgeräte zum Einbau in Unterputzdosen bekannt, bei denen die Kontaktierung eines elektrischen Leiters über eine Anschlussklemme mit einem schwenkbar gelagerten Hebel erfolgt, der von außerhalb des elektrischen Installationsgerätes betätigbar ist. Der Hebel ist bei nicht montiertem Installationsgerät zwischen einer Geschlossenstellung und einer Offenstellung verschwenkbar.

Die EP 0 915 537 A1 offenbart ebenfalls ein elektrisches Installationsgerät zum Einbau in Unterputzdosen, bei dem über einen Drucktaster betätigbare Federklemmen vorgesehen sind, um elektrische Leiter mit dem Installationsgerät zu verbinden.

Aus der EP1237269 A2 ist ein Schaltnetzteil bekannt mit einem Gehäuse, das zwei im Wesentlichen parallele Hauptflächen und eine Umfangsfläche aufweist, und wenigstens einer elektrischen Anschlussklemme zum Anschließen von Primär- und/oder Sekundärleitern an das Netzteil, wobei die Anschlussklemme als Schraubenklemme ausgebildet ist.

Es ist daher eine Aufgabe der Erfindung, ein Netzteil der eingangs genannten Art zu schaffen, das einerseits eine einfache Installation erlaubt und andererseits die genannten Nachteile vermeidet.

Die Lösung dieser Aufgabe erfolgt durch die Merkmale des Anspruchs 1.

Die erfindungsgemäße Lösung profitiert einerseits von den Vorteilen einer einfachen Installierbarkeit, da zum Anschließen eines Leiters das betreffende Leiterende in die Anschlussklemme eingeführt und der Hebel lediglich manuell betätigt, d.h. von der Offenstellung in die Geschlossenstellung verschwenkt werden muss. Ein separates Werkzeug ist nicht notwendig. Damit der Hebel tatsächlich leicht von außerhalb des Gehäuses betätigbar ist, ist der Hebel vorzugsweise nahe der Umfangsfläche angeordnet, sodass die Anschlussklemme mit dem Hebel möglichst wenig Raum innerhalb des Gehäuses einnimmt.

Andererseits wird bei der Erfindung das Problem des nachträglichen, unbeabsichtigten Lösens eines angeschlossenen Leiters vermieden, da eine Verschwenkbarkeit des Hebels von der Geschlossenstellung in die Offenstellung im montierten Zustand des Gehäuses nicht möglich ist.

Der montierte Zustand liegt dann vor, wenn das Gehäuse mit einer seiner Hauptflächen an einer Wand montiert ist. Die betreffende Hauptfläche kann im montierten Zustand insbesondere an der Wandfläche anliegen oder zumindest in einem geringfügigen Abstand von der Wandfläche beabstandet sein. Erfindungsgemäß kommt es lediglich darauf an, dass eine räumliche Nähe zwischen der Wand und dem Gehäuse hergestellt ist, welche geeignet ist, die Verschwenkbarkeit des Hebels einzuschränken, um zumindest ein Verschwenken des Hebels in die Offenstellung auszuschließen. Die Wand stellt in diesem Fall somit einen Anschlagabschnitt dar, welcher sich in der Bewegungsbahn des Hebels befindet und die Verschwenkbarkeit hierdurch begrenzt. Insbesondere kann der Hebel im Zuge eines Verschwenkens aus dem Gehäuse ausschwenken und durch die Wand blockiert werden.

Nach der Erfindung ist der Hebel derart schwenkbar gelagert, dass der Hebel im Zuge eines Verschwenkens aus der Geschlossenstellung in die Offenstellung aus einer Hauptfläche und/oder der Umfangsfläche des Gehäuses ausschwenkt. Ein Ausschwenken aus der Umfangsfläche ist insbesondere dann vorteilhaft, wenn das Netzteil in einer Unterputzdose montiert ist und eine Innenumfangsfläche der Unterputzdose der (äußeren) Umfangsfläche des Gehäuses gegenüberliegt. Der Hebel wird in diesem Fall durch die Innenumfangsfläche blockiert und ist somit gegenüber einem unerwünschten Verschwenken besonders gut gesichert. Alternativ oder zusätzlich kann der Hebel bzw. ein Abschnitt hiervon aus einer Hauptfläche, insbesondere der an der Wand montierten Hauptfläche, ausschwenken.

Die in Rede stehende Wand kann insbesondere eine Zimmerwand oder eine Wandung eines Gehäuses oder einer Unterputzdose sein. Damit das Gehäuse in einer gängigen Unterputzdose mit einem Innendurchmesser von 55 mm montierbar ist, weist das Gehäuse vorzugsweise eine geeignet dimensionierte Form auf, sodass es in den Innenumfang der Unterputzdose einbeschrieben und vollständig von dem Innenraum der Dose aufgenommen werden kann.

Das Gehäuse weist vorzugsweise die Form eines Hohlzylinders oder eines Prismas auf, wobei die Umfangsfläche entsprechend zylindermantelförmig oder prismamantelförmig ausgebildet ist. Die Hauptflächen des Gehäuses verlaufen senkrecht zur Umfangsfläche des Gehäuses.

Vorteilhafte Ausführungsformen der Erfindung sind in der Beschreibung, den Zeichnungen sowie den Unteransprüchen beschrieben.

Nach einer ersten Ausführungsform ist eine Hauptfläche näher zu einer Schwenkachse des Hebels beabstandet als die andere Hauptfläche, wobei das Gehäuse an der einen Hauptfläche montiert ist. Mit anderen Worten ist die Schwenkachse bezüglich der beiden Hauptflächen asymmetrisch angeordnet. Hierdurch kann der Verschwenkungsbereich des Hebels einer der Hauptflächen zugeordnet werden, in dem der Hebel beispielsweise z.B. nur aus der zugeordneten Hautptfläche ausschwenkt, wenn der Hebel von der Geschlossenstellung in die Offenstellung verschwenkt wird. Die betreffende Hauptfläche ist vorzugsweise diejenige Hauptfläche, mit der das Gehäuse an der Wand montiert ist.

Gemäß einer Weiterbildung der Erfindung weist das Gehäuse eine Aufnahmeaussparung auf, in die der Hebel in der Geschlossenstellung ganz oder teilweise versenkbar ist. Der Hebel ist hierdurch vor einem unbeabsichtigten Verschwenken aus einer Gehäusefläche geschützt. Gleichzeitig ist der Hebel aber auch von außerhalb des Gehäuses betätigbar, sodass Leiter bequem ohne spezielles Werkzeug an die Anschlussklemme angeschlossen werden können. Der Hebel kann in der Geschlossenstellung geringfügig aus der Umfangsfläche herausragen, d.h. der Hebel kann überwiegend, aber nicht vollständig in die Aufnahmeaussparung versenkt sein. Hierdurch kann insbesondere ein Verschwenkungsweg des Hebels verkürzt werden, wodurch der Hebel besonders sicher in der Geschlossenstellung gehalten wird. Zusätzlich kann sich ein Abschnitt des Hebels an der Wand oder einer Innenumfangsfläche einer Unterputzdose oder eine Wandung einer Ausnehmung der Wand abstützen, wenn das Gehäuse an der Wand bzw. in der Unterputzdose montiert ist.

Nach einer weiteren Ausführungsform schließt der Hebel in der Geschlossenstellung zumindest im Wesentlichen bündig mit einer Hauptfläche und/oder der Umfangsfläche des Gehäuses ab. Ein Installateur kann den Hebel hierdurch leichter in die Geschlossenstellung verschwenken und zudem manuell fühlen, wann der Hebel bündig mit dem Gehäuse abschließt und dementsprechend geschlossen ist. Ferner ist von außen unmittelbar sichtbar angezeigt, wann sich der Hebel in der Geschlossenstellung befindet.

Der Hebel kann wenigstens eine Erhebung aufweisen, welche sich bezüglich des Gehäuses nach außen weg von dem Hebel erstreckt. Insbesondere kann der Hebel ein Profil mit mehreren nach außen weisenden Erhebungen oder Vorsprüngen aufweisen, wodurch eine dem Gehäuse abgewandte Fläche des Hebels uneben ausgebildet ist. Der Installateur kann den Hebel hierdurch leicht betätigen ohne abzurutschen. Ferner kann durch eine Erhebung der minimale Abstand des Hebels zu der Wand verkürzt werden, wodurch die Verschwenkbarkeit des Hebels besonders effektiv begrenzt wird, wenn das Gehäuse montiert ist.

Gemäß einer Weiterbildung weist die Umfangsfläche wenigstens einen abgeflachten Abschnitt auf, an dem die Anschlussklemme vorgesehen ist. In diesem Fall können insbesondere mehrere Hebel vorteilhaft nebeneinander angeordnet werden werden, wobei die Hebel in der Geschlossenstellung geringfügig aus der Ebene des abgeflachten Abschnitts herausragen können, ohne einen störenden Vorsprung bezüglich des Gehäuses zu bilden.

Die Anschlussklemme kann zwei parallel ausgerichtete Hebel aufweisen, welche insbesondere verdrehfest miteinander verbunden sind. Eine verdrehfeste Kopplung kann das Anschließen von Leitern an die Anschlussklemme - insbesondere wenn die Anschlussklemme klein ist - erleichtern, da beispielsweise zwei Primärleiter (Hin- und Rückleiter) mit einem Handgriff angeschlossen werden können, d.h. ein mühseliges, separates Anschließen von einzelnen Leitern kann entfallen. Ferner können die Hebel kompakter dimensioniert und geringer beabstandet zueinander an der Anschlussklemme angeordnet werden.

Nach einer bevorzugten Ausführungsform ist eine erste Anschlussklemme zum Anschließen der Primärleiter und eine zweite Anschlussklemme zum Anschließen der Sekundärleiter vorgesehen, wobei die erste Anschlussklemme der zweiten Anschlussklemme diametral gegenüberliegt. Der ersten Anschlussklemme ist zumindest ein erster Hebel und der zweiten Anschlussklemme zumindest ein zweiter Hebel zugeordnet, wobei die beiden Hebel derart schwenkbar gelagert sind, dass sie zumindest abschnittsweise in entgegengesetzte Richtungen aus der Umfangsfläche und/oder einer Hauptfläche des Gehäuses ausschwenken, wenn sie aus der Geschlossenstellung in die Offenstellung verschwenkt werden. Die Hebel können insbesondere derart schwenkbar gelagert sein, dass sie sowohl aus der Umfangsfläche als auch aus derjenigen Hauptfläche ausschwenken, mit der das Gehäuse an der Wand montiert wird. Diese Ausführungsform ist insbesondere dann vorteilhaft, wenn das Gehäuse in einer Unterputzdose montiert wird, da in diesem Fall ein ungewolltes Verschwenken der Hebel aus der Geschlossenstellung in die Offenstellung besonders effektiv vermieden wird.

Gemäß einer Weiterbildung weist die Umfangsfläche einen ersten abgeflachten Abschnitt und einen zweiten, diametral gegenüberliegenden abgeflachten Abschnitt auf, wobei die erste Anschlussklemme an dem ersten abgeflachten Abschnitt und die zweite Anschlussklemme an dem zweiten abgeflachten Abschnitt vorgesehen ist.

Der erste Hebel und der zweite Hebel können sich bezüglich ihrer Form voneinander unterscheiden. Hierdurch kann dem Installateur die Zuordnung der Anschlussklemmen, d.h. die Information darüber, an welche der beiden Klemmen die Primär- bzw. Sekundärleiter anzuschließen sind, sowohl visuell als auch taktil vermittelt werden.

Zur Befestigung des Gehäuses an einer Wand kann das Gehäuse im Bereich der Umfangsfläche wenigstens zwei Befestigungsabschnitte aufweisen, welche insbesondere diametral gegenüberliegend an dem Gehäuse angeordnet sind. Die Befestigungsabschnitte können beispielsweise als hohlzylindrische Kanäle ausgebildet sein, welche sich zwischen den Hauptflächen durch das Gehäuse erstrecken.

Nach einer Ausführungsform sind die Befestigungsabschnitte in der Umfangsfläche angeordnet, d.h. die Befestigungsabschnitte erstrecken sich innerhalb der Umfangsfläche und sind somit besonders platzsparend hinsichtlich eines möglichst großen Aufnahmeraums des Gehäuses. Ein Befestigungsabschnitt kann als Hohlzylinder oder als eine im Wesentlichen hohlzylindrische Nut ausgebildet sein.

Eine solche Nut kann insbesondere komplementär zu einem Befestigungsabschnitt einer Unterputzdose sein, in welcher das Gehäuse montiert werden soll. In diesem Fall ist das Gehäuse beispielsweise durch einfaches Einsetzen des Gehäuses in die Unterputzdose montierbar, wobei keine zusätzlichen Werkzeuge oder Schrauben zur Montage notwendig sind.

Gemäß einer Weiterbildung ragt wenigstens ein Wandungsabschnitt der Nut aus der Umfangsfläche nach außen heraus. Hierdurch wird die Nut hinsichtlich des Aufnahmeraums des Gehäuses einerseits noch platzsparender an dem Gehäuse angeordnet. Andererseits kann der herausragende Wandungsabschnitt der Nut für eine Flexibilität der Nut sorgen, z.B. indem der Wandungsabschnitt sich aufgrund elastischer Eigenschaften radial nach außen verbiegen lässt. Somit kann die Nut insbesondere mit unterschiedlich dimensionierten Befestigungsabschnitten von Unterputzdosen kompatibel sein, um das Netzteil möglichst universell einsetzen zu können.

Nachfolgend wird die vorliegende Erfindung rein beispielhaft anhand einer vorteilhaften Ausführungsform und unter Bezugnahme auf die beigefügten Zeichnungen beschrieben. Es zeigen:
- Fig. 1: eine Perspektivansicht eines erfindungsgemäßen Netzteils;
- Fig. 2: eine Draufsicht auf das Netzteil von Fig. 1.

Fig. 1 zeigt ein erfindungsgemäßes Netzteil 10 mit einem Gehäuse 12, in dem eine nicht gezeigte Transformatoreinrichtung aufgenommen ist. Das Gehäuse 12 ist zweiteilig ausgebildet, wobei ein Oberteil 14 mittels Rastverbindungen 16, 17 mit einem Unterteil 18 verbunden ist. Zur Verbindung des Oberteils 14 mit dem Unterteil 18 sind weitere Rastverbindungen vorgesehen, welche in Fig. 1 aufgrund der Perspektive von schräg oben allerdings nicht sichtbar sind. Das Gehäuse 12 weist zwei parallele Hauptflächen 20, 22 und eine dazu senkrechte Umfangsfläche 24 auf. Das Gehäuse 12 ist im Wesentlichen zylindrisch ausgebildet, wobei die Umfangsfläche 24 einen ersten abgeflachten Abschnitt 26 und einen zweiten abgeflachten Abschnitt 28 umfasst, welche parallel sind und sich bezüglich des Gehäuses 12 diametral gegenüber liegen.

An dem ersten abgeflachten Abschnitt 26 ist eine erste Anschlussklemme 30 zum Anschließen von zwei nicht gezeigten Primärleitern vorgesehen. An dem zweiten abgeflachten Abschnitt 28 ist eine zweite Anschlussklemme 32 zum Anschließen von zwei nicht gezeigten Sekundärleitern vorgesehen.

An der ersten Anschlussklemme 30 sind zwei Hebel 34, 36 schwenkbar gelagert, wobei sich die Hebel 34, 36 in Fig. 1 in ihrer Geschlossenstellung befinden, in der die Hebel 34, 36 zumindest im Wesentlichen parallel zu der Umfangsfläche ausgerichtet sind. Die Hebel 34, 36 sind um eine Schwenkachse 38 in eine Richtung 40 verschwenkbar, wobei der Verschwenkungsbereich etwa 90° beträgt. In der Offenstelllung sind die Hebel somit zumindest im Wesentlichen parallel zu der Hauptfläche 20 ausgerichtet. Wenn die Hebel 34, 36 aus der Geschlossenstellung in die Offenstellung verschwenkt werden, schwenken die Hebel 34, 36 abschnittsweise sowohl aus der Umfangsfläche 24 als auch aus der Hauptfläche 20 aus.

An dem zweiten abgeflachten Abschnitt 28 ist die zweite Anschlussklemme 32 - symmetrisch gespiegelt - entsprechend zu der ersten Anschlussklemme 30 ausgebildet. Die zweite Anschlussklemme 32 umfasst Hebel 42, 44, welche an der zweiten Anschlussklemme 32 schwenkbar gelagert und um eine Schwenkachse 46 aus der in Fig.1 gezeigten Geschlossenstellung in eine Richtung 48 verschwenkbar sind, wobei die Hebel 42, 44 sowohl aus der Umfangsfläche 24 als auch aus der Hauptfläche 20 ausschwenken. In der Offenstellung sind die Hebel 42, 44 zumindest im Wesentlichen parallel zu der Hauptfläche 20 des Gehäuses 12 ausgerichtet. Aufgrund der diametral gegenüberliegenden Anordnung der ersten Anschlussklemme 30 und der zweiten Anschlussklemmen 32 schwenken die Hebel 34, 36 im Vergleich zu den Hebeln 42, 44 zumindest abschnittsweise in entgegengesetzte Richtungen aus dem Gehäuse 12 aus.

Das Gehäuse 12 wird beispielsweise mit der Hauptfläche 20 an einer nicht gezeigten Innenwand einer nicht gezeigten hohlzylindrischen Unterputzdose montiert, wobei die Hauptfläche 20 an der Innenwand anliegt. Gleichzeitig liegt im montierten Zustand die Umfangsfläche 24 einer nicht gezeigten Innenumfangsfläche der Unterputzdose gegenüber. Die Hebel 34, 36, 42, 44 sind in diesem Fall jeweils doppelt gegenüber einem Verschwenken aus der Geschlossenstellung in die Offenstellung gesichert.

Das Gehäuse 12 weist im Bereich der ersten Anschlussklemme 30 eine Aufnahmeaussparung 50 auf, in die die Hebel 34, 36 teilweise versenkt sind, wenn die Hebel 34, 36 sich, wie in Fig. 1 gezeigt, in ihrer Geschlossenstellung befinden. Die Hebel 34, 36 ragen in der Geschlossenstellung geringfügig aus der Umfangsfläche 24 nach außen heraus. Der Hebel 34 weist an seiner vom Gehäuse 12 weg weisenden Seite zwei Erhebungen 52, 54 auf. Der Hebel 36 ist entsprechend zu dem Hebel 34 ausgebildet. Ebenso sind die Hebel 42, 44 der zweiten Anschlussklemme 32 entsprechend zu den Hebeln 34, 36 ausgebildet. Es ist allerdings auch möglich, dass sich die Hebelpaare voneinander unterscheiden, um die erste Anschlussklemme 30 visuell und taktil von der zweiten Anschlussklemme 32 unterscheiden zu können.

Das Gehäuse 12 weist ferner zwei Befestigungsabschnitte 56, 58 auf, welche sich diametral gegenüberliegend durch die Umfangsfläche 24 erstrecken. Die Befestigungsabschnitte 56, 58 sind jeweils als hohlzylindrische Nut ausgebildet.

In Fig. 2 ist das Netzteil 10 von Fig. 1 in einer Draufsicht auf die Hauptfläche 20 des Gehäuses 12 dargestellt. Zwei Wandungsabschnitte 60, 62 des Befestigungsabschnitts 58 ragen aus der Umfangsfläche 24 des Gehäuses 12 heraus, wobei der gegenüberliegende Befestigungsabschnitt 56 entsprechend zu dem Befestigungsabschnitt 58 ausgebildet ist.

Das Gehäuse 12 ist so dimensioniert, dass es in eine nicht gezeigte, handelsübliche Unterputzdose mit einem Innendurchmesser von 55 mm eingeschoben werden kann. Hierbei greift jeweils ein an der Unterputzdose angeformter, nicht gezeigter Zylinderabschnitt in die jeweiligen hohlzylindrischen Befestigungsabschnitte 56, 58 ein, wodurch zwei entsprechende formschlüssige Klemmverbindungen gebildet sind, durch die das Gehäuse 12 ohne spezielles Werkzeug in der Unterputzdose montiert ist.

### Bezugszeichenliste

- 10: Netzteil
- 12: Gehäuse
- 14: Oberteil
- 16: Rastverbindung
- 17: Rastverbindung
- 18: Unterteil
- 20: Hauptfläche
- 22: Hauptfläche
- 24: Umfangsfläche
- 26: abgeflachter Abschnitt
- 28: abgeflachter Abschnitt
- 30: Anschlussklemme
- 32: Anschlussklemme
- 34: Hebel
- 36: Hebel
- 38: Schwenkachse
- 40: Schwenkrichtung
- 42: Hebel
- 44: Hebel
- 46: Schwenkachse
- 48: Schwenkrichtung
- 50: Aufnahmeaussparung
- 52: Erhebung
- 54: Erhebung
- 56: Befestigungsabschnitt
- 58: Befestigungsabschnitt
- 60: Wandungsabschnitt
- 62: Wandungsabschnitt

## Patentansprüche

1. Netzteil (10),
mit einem Gehäuse (12) und wenigstens einer elektrischen Anschlussklemme (30, 32) zum Anschließen von Primär- und/oder Sekundärleitern an das Netzteil (10),
wobei
- das Gehäuse (12) zwei im Wesentlichen parallele Hauptflächen (20, 22) und eine Umfangsfläche (24) aufweist
**dadurch gekennzeichnet, dass**
- zum Anschließen der Leiter an die Anschlussklemme (30, 32) wenigstens ein zugeordneter Hebel (34, 36, 42, 44) vorgesehen ist, welcher schwenkbar gelagert und von außerhalb des Gehäuses (12) betätigbar ist,
- der Hebel (34, 36, 42, 44) bei nicht montiertem Gehäuse (12) zwischen einer Geschlossenstellung und einer Offenstellung verschwenkbar ist,
- der Hebel (34, 36, 42, 44) aus der Geschlossenstellung nicht in die Offenstellung verschwenkbar ist, wenn das Gehäuse (12) mit einer seiner Hauptflächen (20) an einer Wand montiert ist, und
- der Hebel (34, 36, 42, 44) derart schwenkbar gelagert ist, dass der Hebel (34, 36, 42, 44) aus der Umfangsfläche (24) oder aus der Umfangsfläche (24) und einer Hauptfläche (20) des Gehäuses (12) ausschwenkt, wenn der Hebel (34, 36, 42, 44) aus der Geschlossenstellung in die Offenstellung verschwenkt wird.

2. Netzteil (10) nach Anspruch 1,
**dadurch gekennzeichnet, dass**
eine Hauptfläche (20) näher zu einer Schwenkachse (38, 46) des Hebels (34, 36, 42, 44) beabstandet ist als die andere Hauptfläche (22), wobei das Gehäuse (12) an der einen Hauptfläche (20) montiert ist.

3. Netzteil (10) nach zumindest einem der vorstehenden Ansprüche,
**dadurch gekennzeichnet, dass**
das Gehäuse (12) eine Aufnahmeaussparung (50) aufweist, in die der Hebel (34, 36, 42, 44) in der Geschlossenstellung ganz oder teilweise versenkbar ist.

4. Netzteil (10) nach zumindest einem der vorstehenden Ansprüche,
**dadurch gekennzeichnet, dass**
der Hebel (34, 36, 42, 44) in der Geschlossenstellung zumindest im Wesentlichen bündig mit einer Hauptfläche (20) und/oder der Umfangsfläche (24) des Gehäuses (12) abschließt.

5. Netzteil (10) nach zumindest einem der vorstehenden Ansprüche,
**dadurch gekennzeichnet, dass**
der Hebel (34, 36, 42, 44) wenigstens eine Erhebung (52, 54) aufweist, welche sich bezüglich des Gehäuses (12) nach außen weg von dem Hebel (34, 36, 42, 44) erstreckt.

6. Netzteil (10) nach zumindest einem der vorstehenden Ansprüche,
**dadurch gekennzeichnet, dass**
die Umfangsfläche (24) wenigstens einen abgeflachten Abschnitt (26, 28) aufweist an dem die Anschlussklemme (30, 32) vorgesehen ist.

7. Netzteil (10) nach zumindest einem der vorstehenden Ansprüche,
**dadurch gekennzeichnet, dass**
die Anschlussklemme (30, 32) zwei parallel ausgerichtete Hebel (34, 36, 42, 44) aufweist, welche insbesondere verdrehfest miteinander verbunden sind.

8. Netzteil (10) nach zumindest einem der vorstehenden Ansprüche,
**dadurch gekennzeichnet, dass**
eine erste Anschlussklemme (30) zum Anschließen der Primärleiter und eine zweite Anschlussklemme (32) zum Anschließen der Sekundärleiter vorgesehen sind,
wobei die erste Anschlussklemme (30) der zweiten Anschlussklemme (32) diametral gegenüberliegt,
wobei der ersten Anschlussklemme (30) zumindest ein erster Hebel (34, 36) und der zweiten Anschlussklemme (32) zumindest ein zweiter Hebel (42, 44) zugeordnet ist, und
wobei die beiden Hebel (34, 36, 42, 44) derart schwenkbar gelagert sind, dass sie zumindest abschnittsweise in entgegengesetzte Richtungen (40, 48) aus der Umfangsfläche (24) oder aus der Umfangsfläche (24) und einer Hauptfläche (20) des Gehäuses (12) ausschwenken, wenn sie aus der Geschlossenstellung in die Offenstellung verschwenkt werden.

9. Netzteil (10) nach Anspruch 8,
**dadurch gekennzeichnet, dass**
die Umfangsfläche (24) einen ersten abgeflachten Abschnitt (26) und einen zweiten, diametral gegenüberliegenden abgeflachten Abschnitt (28) aufweist, wobei die erste Anschlussklemme (30) an dem ersten abgeflachten Abschnitt (26) und die zweite Anschlussklemme (32) an dem zweiten abgeflachten Abschnitt (28) vorgesehen ist.

10. Netzteil (10) nach Anspruche 8 oder 9,
**dadurch gekennzeichnet, dass**
der erste Hebel (34, 36) und der zweite Hebel (42, 44) sich bezüglich ihrer Form voneinander unterscheiden.

11. Netzteil (10) nach zumindest einem der vorstehenden Ansprüche,
**dadurch gekennzeichnet, dass**
das Gehäuse (12) im Bereich der Umfangsfläche (24) wenigstens zwei Befestigungsabschnitte (56, 58) zur Befestigung des Gehäuses (12) an einer Wand aufweist, wobei die Befestigungsabschnitte (56, 58) insbesondere diametral gegenüberliegend an dem Gehäuse (12) angeordnet sind.

12. Netzteil (10) nach Anspruch 11,
**dadurch gekennzeichnet, dass**
ein Befestigungsabschnitt (56, 58) in der Umfangsfläche (24) angeordnet ist.

13. Netzteil (10) nach Anspruch 11 oder 12,
**dadurch gekennzeichnet, dass**
ein Befestigungsabschnitt (56, 58) als eine im Wesentlichen hohlzylindrische Nut ausgebildet ist.

14. Netzteil (10) nach Anspruch 13,
**dadurch gekennzeichnet, dass**
wenigstens ein Wandungsabschnitt (60, 62) der Nut aus der Umfangsfläche (24) nach außen herausragt.

## Claims

1. A power supply (10),
comprising a housing (12) and at least one electrical connector terminal (30, 32) for connecting primary conductors and/or secondary conductors to the power supply (10),
wherein
- the housing (12) has two substantially parallel main surfaces (20, 22) and one peripheral surface (24),
**characterized in that**
- at least one associated lever (34, 36, 42, 44) which is pivotably supported and is actuable from outside the housing (12) is provided to connect the conductors to the connector terminal (30, 32);
- the lever (34, 36, 42, 44) is pivotable between a closed position and an open position when the housing (12) is not installed;
- the lever (34, 36, 42, 44) cannot be pivoted from the closed position into the open position when the housing (12) is installed at a wall with one of its main surfaces (20); and
- the lever (34, 36, 42, 44) is pivotably supported such that the lever (34, 36, 42, 44) pivots outwardly from the peripheral surface (24) or from the peripheral surface (24) and from a main surface (20) of the housing (12) when the lever (34, 36, 42, 44) is pivoted from the closed position into the open position.

2. A power supply (10) in accordance with claim 1,
**characterized in that**
one main surface (20) is at a closer distance from a pivot axis (38, 46) of the lever (34, 36, 42, 44) than the other main surface (22), with the housing (12) being installed at the one main surface (20).

3. A power supply (10) in accordance with at least one of the preceding claims,
**characterized in that**
the housing (12) has a reception cut-out (50) into which the lever (34, 36, 42, 44) can be completely or partly recessed in the closed position.

4. A power supply (10) in accordance with at least one of the preceding claims,
**characterized in that**
the lever (34, 36, 42, 44) ends at least substantially flush with a main surface (20) and/or with the peripheral surface (24) of the housing (12) in the closed position.

5. A power supply (10) in accordance with at least one of the preceding claims,
**characterized in that**
the lever (34, 36, 42, 44) has at least one elevated portion (52, 54) which extends outwardly away from the lever (34, 36, 42, 44) with respect to the housing (12).

6. A power supply (10) in accordance with at least one of the preceding claims,
**characterized in that**
the peripheral surface (24) has at least one flattened section (26, 28) at which the connector terminal (30, 32) is provided.

7. A power supply (10) in accordance with at least one of the preceding claims,
**characterized in that**
the connector terminal (30, 32) has two levers (34, 36, 42, 44) which are aligned in parallel and which are in particular rotationally fixedly connected to one another.

8. A power supply (10) in accordance with at least one of the preceding claims,
**characterized in that**
a first connector terminal (30) for connecting the primary conductors and a second connector terminal (32) for connecting the secondary conductors are provided,
with the first connector terminal (30) being disposed diametrically opposite the second connector terminal (32),
with at least one first lever (34, 36) being associated with the first connector terminal (30) and at least one second lever (42, 44) being associated with the second connector terminal (32), and
with the two levers (34, 36, 42, 44) being pivotably supported such that they pivot outwardly at least sectionally in opposite directions (40, 48) from the peripheral surface (24) or from the peripheral surface (24) and from a main surface (20) of the housing (12) when they are pivoted from the closed position into the open position.

9. A power supply (10) in accordance with claim 8,
**characterized in that**
the peripheral surface (24) has a first flattened section (26) and a second, diametrically oppositely disposed flattened section (28), with the first connector terminal (30) being provided at the first flattened section (26) and the second connector terminal (32) being provided at the second flattened section (28).

10. A power supply (10) in accordance with claim 8 or claim 9,
**characterized in that**
the first lever (34, 36) and the second lever (42, 44) differ from one another with respect to their shape.

11. A power supply (10) in accordance with at least one of the preceding claims,
**characterized in that**,
in the region of the peripheral surface (24), the housing (12) has at least two fastening sections (56, 58) for fastening the housing (12) to a wall, with the fastening sections (56, 58) in particular being arranged diametrically oppositely disposed at the housing (12).

12. A power supply (10) in accordance with claim 11,
**characterized in that**
a fastening section (56, 58) is arranged in the peripheral surface (24).

13. A power supply (10) in accordance with claim 11 or claim 12,
**characterized in that**
a fastening section (56, 58) is configured as a substantially hollow cylindrical groove.

14. A power supply (10) in accordance with claim 13,
**characterized in that**
at least one wall section (60, 62) of the groove projects outwardly from the peripheral surface (24).

## Revendications

1. Bloc d'alimentation (10), comportant un boîtier (12) et au moins une borne de connexion électrique (30, 32) pour connecter des conducteurs primaires et/ou secondaires au bloc d'alimentation (10),
dans lequel
- le boîtier (12) comprend deux surfaces principales (20, 22) sensiblement parallèles et une surface périphérique (24),
**caractérisé en ce que**
- pour connecter les conducteurs à la borne de connexion (30, 32), il est prévu au moins un levier associé (34, 36, 42, 44) qui est monté mobile en basculement et qui est actionnable depuis l'extérieur du boîtier (12),
- le levier (34, 36, 42, 44) est mobile en basculement entre une position fermée et une position ouverte, le boîtier (12) n'étant pas monté,
- le levier (34, 36, 42, 44) n'est pas mobile en basculement depuis la position fermée jusque dans la position ouverte lorsque le boîtier (12) est monté par l'une de ses surfaces principales (20) sur un mur, et
- le levier (34, 36, 42, 44) est monté mobile en basculement de telle sorte que le levier (34, 36, 42, 44) bascule hors de la surface périphérique (24) ou hors de la surface périphérique (24) et d'une surface principale (20) du boîtier (12) lorsque le levier (34, 36, 42, 44) est basculé depuis la position fermée jusque dans la position ouverte.

2. Bloc d'alimentation (10) selon la revendication 1,
**caractérisé en ce que**
une surface principale (20) est située plus près d'un axe de basculement (38, 46) du levier (34, 36, 42, 44) que l'autre surface principale (22), le boîtier (12) étant monté sur l'une (20) des surfaces principales.

3. Bloc d'alimentation (10) selon l'une au moins des revendications précédentes,
**caractérisé en ce que**
le boîtier (12) présente une échancrure de logement (50) dans laquelle peut être noyé complètement ou partiellement le levier (34, 36, 42, 44), dans la position fermée.

4. Bloc d'alimentation (10) selon l'une au moins des revendications précédentes,
**caractérisé en ce que**
dans la position fermée, le levier (34, 36, 42, 44) se termine au moins sensiblement en affleurement avec une surface principale (20) et/ou avec la surface périphérique (24) du boîtier (12).

5. Bloc d'alimentation (10) selon l'une au moins des revendications précédentes,
**caractérisé en ce que**
le levier (34, 36, 42, 44) comprend au moins un bossage (52, 54) qui, par rapport au boîtier (12), s'étend vers l'extérieur en éloignement du levier (34, 36, 42, 44 ).

6. Bloc d'alimentation (10) selon l'une au moins des revendications précédentes,
**caractérisé en ce que**
la surface périphérique (24) comprend au moins une portion aplatie (26, 28), sur laquelle est prévue la borne de connexion (30, 32).

7. Bloc d'alimentation (10) selon l'une au moins des revendications précédentes,
**caractérisé en ce que**
la borne de connexion (30, 32) comprend deux leviers (34, 36, 42, 44) orientés parallèlement qui sont reliés l'un à l'autre en particulier solidairement en rotation.

8. Bloc d'alimentation (10) selon l'une au moins des revendications précédentes,
**caractérisé en ce que**
une première borne de connexion (30) est prévue pour connecter les conducteurs primaires et une seconde borne de connexion (32) est prévue pour connecter les conducteurs secondaires,
la première borne de connexion (30) étant diamétralement à l'opposé de la seconde borne de connexion (32),
au moins un premier levier (34, 36) est associé à la première borne de connexion (30) et au moins un second levier (42, 44) est associé à la seconde borne de connexion (32), et
les deux leviers (34, 36, 42, 44) sont montés mobiles en basculement de manière à basculer au moins localement dans des directions opposées (40, 48) hors de la surface périphérique (24) ou hors de la surface périphérique (24) et d'une surface principale (20) du boîtier (12) lorsqu'ils sont basculés depuis la position fermée jusque dans la position ouverte.

9. Bloc d'alimentation (10) selon la revendication 8,
**caractérisé en ce que**
la surface périphérique (24) comprend une première portion aplatie (26) et une seconde portion aplatie (28) diamétralement opposée, la première borne de connexion (30) étant prévue sur la première portion aplatie (26) et la seconde borne de connexion (32) étant prévue sur la seconde portion aplatie (28).

10. Bloc d'alimentation (10) selon la revendication 8 ou 9,
**caractérisé en ce que**
le premier levier (34, 36) et le second levier (42, 44) se distinguent l'un de l'autre de par leur forme.

11. Bloc d'alimentation (10) selon l'une au moins des revendications précédentes,
**caractérisé en ce que**
au niveau de la surface périphérique (24), le boîtier (12) comprend au moins deux portions de fixation (56, 58) pour fixer le boîtier (12) à un mur, les portions de fixation (56, 58) étant agencées sur le boîtier (12) en particulier de façon diamétralement opposée.

12. Bloc d'alimentation (10) selon la revendication 11,
**caractérisé en ce que**
une portion de fixation (56, 58) est agencée dans la surface périphérique (24).

13. Bloc d'alimentation (10) selon la revendication 11 ou 12,
**caractérisé en ce que**
une portion de fixation (56, 58) est réalisée sous la forme d'une gorge sensiblement cylindrique creuse.

14. Bloc d'alimentation (10) selon la revendication 13,
**caractérisé en ce que**
au moins portion de paroi (60, 62) de la gorge dépasse hors de la surface périphérique (24) vers l'extérieur.
